# EUROPÄISCHE PATENTSCHRIFT

(11) **EP 0 674 043 B1**
(45) Veröffentlichungstag und Bekanntmachung des Hinweises auf die Patenterteilung: **07.05.1997**
(21) Anmeldenummer: 95102671.5
(22) Anmeldetag: 24.02.1995
(51) Int. Cl.: D21F 3/02

(54) **Vorrichtung zur Behandlung einer Faserstoffbahn**
Apparatus for treating a fibrous web
Dispositif pour le traitement d'une bande fibreuse

(30) Priorität: 18.03.1994 DE 4409316
(43) Veröffentlichungstag der Anmeldung: 27.09.1995
(73) Patentinhaber: Voith Sulzer Papiermaschinen GmbH, 89509 Heidenheim (DE)
(72) Erfinder: Meschenmoser, Andreas, D-88263 Horgenzell (DE); Wieland, Ulrich, D-88276 Berg (DE)

(56) Entgegenhaltungen:
- WO-A-91/05913
- WO-A-91/17308
- DE-A- 3 317 457
- GB-A- 2 112 086

## Beschreibung

Die Erfindung betrifft eine Vorrichtung zur Behandlung einer Faserstoffbahn gemäß dem Oberbegriff des Anspruches 1. Anwendung findet die Erfindung insbesondere beim Entwässern und Glätten einer Faserstoffbahn.

Eine derartige Vorrichtung ist aus der WO 91/05 913 bekannt. Davon ausgehend wurde in der EP 345 500 sowie der EP 345 501 eine Vereinfachung der Konstruktion sowie der Montage ansgestrebt. Dabei wird ein Stützschuh ohne starre mechanische Verbindung von Kolbenstangen getragen und von einem Lager horizontal abgestützt.

Der Erfindung liegt die Aufgabe zugrunde, eine Vorrichtung zur Behandlung einer Faserstoffbahn zu schaffen, bei der das Stützelement sowohl in Preßrichtung als auch in Bahnlaufrichtung verschiebbar und der Druckraum der Kolben-Zylinder-Einheit im Bereich dieses in zwei verschiedenen Richtungen verschiebbaren Stützelements angeordnet und dennoch auf einfache Weise stets eine zuverlässige Abdichtung des Druckraumes möglich ist.

Erfindungsgemäß wurde die Aufgabe durch die im Anspruch 1 beschriebene Vorrichtung gelöst, wobei die Unteransprüche besondere Ausführungsformen darstellen.

Dadurch, daß eines der beiden Elemente der Kolben-Zylinder-Einheit fest mit einem in einer Stuhlung gelagerten Trägerteil verbunden ist und das Stützelement mit dem am Stützelement befestigten anderen Element der Kolben-Zylinder-Einheit in Preßrichtung und in Bahnlaufrichtung verschiebbar auf bzw. in dem am Träger befestigten Element sitzt, wird eine einfache Zuführung des Druckfluids vom Druckraum der Kolben-Zylinder-Einheit über das daran befestigte Stützelement zu den Laufflächen desselben bei hydrostatischer Schmierung ermöglicht.

Das Stützelement stützt sich dabei über einen am Trägerteil befestigten Anschlag ab. Um die in Bahnlaufrichtung wirkenden Querkräfte besser aufnehmen und auf die Faserstoffbahn differenziert einwirken zu können, ist es von Vorteil, wenn die Anpreßvorrichtung mehrere Kolben-Zylinder-Einheiten besitzt. Dies bedeutet, daß die Anpreßvorrichtung entweder nur ein Stützelement, welches über mehrere Kolben-Zylinder-Einheiten angedrückt wird oder mehrere Stützelemente, welche über mindestens je eine Kolben-Zylinder-Einheit angedrückt werden, aufweist.

Da die beiden Elemente der Kolben-Zylinder-Einheit in 2 Ebenen relativ zueinander verschiebbar sind, macht sich eine besondere Form der Abdichtung des von beiden Elementen gebildeten Druckraumes erforderlich. Realisiert werden kann dies vorzugsweise über mindestens eine quer zur Preßrichtung verlaufende, in Bahnlaufrichtung in Bezug auf ein Element der Kolben-Zylinder-Einheit verschiebbare und von diesem Element in Preßrichtung fixierte, dichtende Scheibe.

Die Schmierung des Bandes kann dabei hydrodynamisch und/oder hydrostatisch über die Anpreßvorrichtung erfolgen. Sofern eine hydrostatische Schmierung vorliegt, so besteht durch die erfinderische Gestaltung die Möglichkeit, die in der zum Band gerichteten Lauffläche des Stützelementes vorhandenen Lagertaschen o.ä. über eine Verbindung mit den Druckräumen der Kolben-Zylinder-Einheiten zu versorgen.

Sollte es durch das bei unregelmäßigen Bahnverdickungen zu beobachtende Eindrücken des Bandes in die Lagertaschen zu einer Beschädigung des Bandes kommen, so ist es von Vorteil, die Lagertaschen durch eine oder mehrere von der Lauffläche des Stützelementes ausgehende und mit dem jeweiligen Druckraum verbundene Bohrungen zu ersetzen.

Bei einer bevorzugten Ausführungsform bildet die Anpreßvorrichtung eine konkave Anpreßfläche und ist die gegenüberliegende Preßfläche eine rotierende Gegenwalze.

Zur Beeinflussung des Anpreßdruckprofiles in Bahnlaufrichtung empfiehlt es sich, daß das Stützelement zumindest zwei Kolben-Zylinder-Einheiten besitzt, die in Bahnlaufrichtung hintereinander angeordnet und mit unterschiedlichem Druck versorgbar sind. Sofern mehrere quer zur Bahnlaufrichtung angeordnete Kolben-Zylinder-Einheiten vorhanden sind, besteht die Möglichkeit, auch das Anpreßdruckprofil quer zur Bahnlaufrichtung über eine unterschiedliche Druckversorgung derselben zu verändern.

Eine Korrektur des Anpreßdruckprofiles ist aber auch möglich, wenn der Anschlag bezüglich seiner Endbegrenzung in Bahnlaufrichtung veränderbar ist.

Die Erfindung soll nachfolgend an zwei Ausführungsbeispielen näher erläutert werden. In der beigefügten Zeichnung zeigt;
- Figur 1: einen in Bahnlaufrichtung verlaufenden Teilschnitt durch eine erfindungsgemäße Walze und
- Figur 2: eine andere Ausführungsform dieser Walze.

In beiden Fällen handelt es sich um eine Vorrichtung zur Entwässerung einer Faserstoffbahn 1 mit zwei auf die Faserstoffbahn 1 den Entwässerungsdruck ausübenden, einen verlängerten Preßspalt bildenden Preßflächen 2 und 3, wobei eine Preßfläche 2 von einem in Bahnlaufrichtung 20 bewegbaren, undurchlässigen Band 4 und die andere Preßfläche 3 von einer rotierenden Gegenwalze 5 gebildet wird. Die Faserstoffbahn 1 wird zusammen mit mindestens einem zur Aufnahme des angepreßten Wassers geeigneten porösen Band 9 durch den Preßspalt geführt. Das Band 4 ist dabei über eine hydraulische Anpreßvorrichtung 6 zur gegenüberliegenden Preßfläche 3 hin andrückbar. Bei einer Glättbehandlung würde lediglich das poröse Band 9 entfallen.

Die Anpreßvorrichtung 6 besteht aus mindestens einem Stützelement 7, das eine konkave Anpreßfläche bildet und über mindestens eine zur Preßfläche 3 hin wirkende mit hydraulischem Druckmittel versorgten Kolben-Zylinder-Einheit 8 verfügt. Es ist dabei durchaus möglich, daß in oder quer zur Bahnlaufrichtung 20 mehrere Stützelemente 7 nebeneinander angeordnet sind und/oder diese wiederum mehrere ebenfalls in oder quer zur Bahnlaufrichtung 20 nebeneinander angeordnete Kolben-Zylinder-Einheiten 8 besitzen. Vorteile bietet dies insbesondere bei der Aufnahme der in Bahnlaufrichtung 20 wirkenden Querkräfte sowie der hinsichtlich des Anpreßdruckes differenzierten Einflußnahme auf die Faserstoffbahn 1.

Bei dem in Figur 1 dargestellten Ausführungsbeispiel hat das Stützelement 7 zwei Kolben-Zylinder-Einheiten 8, die in Bahnlaufrichtung 20 hintereinander angeordnet und über separate, im Trägerteil 21 angeordnete Zuleitungen 19 mit unterschiedlichem Druck versorgbar sind. Die Kolben 10 der Kolben-Zylinder-Einheiten 8 sind hierbei fest mit einem in einer Stuhlung der Entwässerungsvorrichtung gelagerten Trägerteil 21 verbunden. Das Stützelement 7 sitzt mit den beiden daran befestigten Zylindern 11 in Preßrichtung und in Bahnlaufrichtung 20 verschiebbar auf den Kolben 10.

Im Unterschied dazu zeigt Figur 2 ein Stützelement 7 mit nur einer Kolben-Zylinder-Einheit 8 in Bahnlaufrichtung 20, wobei allerdings auch hier mehrere quer zur Bahnlaufrichtung 20 angeordnete, das Anpreßdruckprofil beeinflussende Kolben-Zylinder-Einheiten 8 vorhanden sein können. Außerdem ist hier der Zylinder 11 fest mit dem Trägerteil 21 verbunden. Dementsprechend sitzt das Stützelement 7 mit dem daran befestigten Kolben 10 in Preßrichtung und in Bahnlaufrichtung 20 verschiebbar im Zylinder 11.

Die Abdichtung des Druckraumes 17 der jeweiligen Kolben-Zylinder-Einheit 8 wird in beiden Fällen über eine quer zur Preßrichtung verlaufende, in Bahnlaufrichtung 20 in Bezug auf den Kolben 10 verschiebbare und von diesem in Preßrichtung fixierte Scheibe 13 erreicht. Zu diesem Zweck befindet sich die mit einem Durchbruch versehene Scheibe 13 in einer Ausnehmung 15 des Kolbens 10, die in Bahnlaufrichtung 20 einen Bewegungsspielraum für die Scheibe 13 bietet. Außerdem besitzt die Scheibe 13 an der Berührungsfläche zum jeweiligen Zylinder 11 noch ein zusätzliches Dichtelement 14. Die Druckmittelversorgung wird über eine im Trägerteil 21 befindliche Zuleitung 19 abgesichert, die über eine Durchführung im Zylinder 11 bzw. im Kolben 10 mit dem Druckraum 17 in Verbindung steht.

Dadurch, daß das Stützelement 7 in Bahnlaufrichtung 20 innerhalb bestimmter Grenzen beweglich ist, kann es sich entsprechend der gegenüberliegenden Preßfläche 3 ausrichten. Eine Endbegrenzung ist hierbei durch einen am Trägerteil 21 befestigten Anschlag 12 gegeben.

Dieser Anschlag 12 kann, wie in Figur 2 angedeutet, in Bezug auf die örtliche Lage der Anschlagfläche in Bahnlaufrichtung 20 problemlos variabel gestaltet werden, so daß das Anpreßdruckprofil durch die sich ändernde Lage des Stützelementes beeinflußt werden kann.

Das undurchlässige Band 4 wird über die Anpreßvorrichtung 6 hydrodynamisch und hydrostatisch geschmiert. Aus diesem Grund kann das Stützelement 7 in der zum Band 4 gerichteten Lauffläche quer zur Bahnlaufrichtung 20 unter Umständen mehrere und in Bahnlaufrichtung 20 zumindest eine Lagertasche 16 besitzen. Diese Lagertaschen 16 stehen mit den Druckräumen 17 der Kolben-Zylinder-Einheiten 8 in Verbindung, wobei in dem in Figur 1 dargestellten Beispiel die Lagertasche 16 durch ein bzw. mehrere Öffnungen von Bohrungen 22 mit einem Durchmesser von vorzugsweise 1 bis 2 mm ersetzt worden sind, was einer Beschädigung des Bandes 4 vorbeugen soll.

Da sich das Druckmittel auf dem Weg entlang dem Stützelement 7 erwärmt, ist zum Schutz des häufig temperaturempfindlichen Bandes 4 von Vorteil, dieses beispielsweise am bahnauslaufseitigen Ende der Anpreßvorrichtung 6 gemäß Figur 2 über einen Abstreifer 18 zu entfernen. Im weiteren Verlauf kann das Band 4 außerdem durch Aufspritzen von entsprechend temperiertem Druck- bzw. Schmiermittel gekühlt werden.

## Patentansprüche

1. Vorrichtung zur Behandlung einer Faserstoffbahn (1) mit zwei auf die Faserstoffbahn (1) den Behandlungsdruck ausübenden, einen verlängerten Preßspalt bildenden Preßflächen (2, 3), wobei mindestens eine Preßfläche (2) von einem in Bahnlaufrichtung (20) bewegbaren, undurchlässigen Band (4), welches über eine hydraulische Anpreßvorrichtung (6) zur gegenüberliegenden Preßfläche (3) hin andrückbar ist, gebildet wird, die Anpreßvorrichtung (6) aus mindestens einem Stützelement (7) besteht, das über mindestens eine zur Preßfläche (3) hin wirkende mit hydraulischem Druckmittel versorgte Kolben-Zylinder-Einheit (8) verfügt, und
ein Element (10, 11) der Kolben-Zylinder-Einheit (8) fest mit einem Trägerteil (21) verbunden ist, dadurch gekennzeichnet, daß das Stützelement (7) gemeinsam mit dem daran befestigten ,anderen Element (11, 10) der Kolben-Zylinder-Einheit (8) in Preßrichtung und in Bahnlaufrichtung (20) verschiebbar auf bzw. in dem mit dem Trägerteil (21) verbundenen Element (10, 11) sitzt der zwischen den beiden Elementen (10, 11) gebildete Druckraum (17) der Kolben-Zylinder-Einheit (8) durch wenigstens eine zwischen diesen Elementen (10, 11) angeordnete, sowohl eine Relativverschiebung der Elemente (10, 11) in Preßrichtung als auch deren relative Verschiebung in Bahnlaufrichtung zulassende Dichtung (13, 14) abgedichtet ist und sich das Stützelement (7) an einem am Trägerteil (21) befestigten Anschlag (12) abstützt.

2. Vorrichtung nach Anspruch 1,
**dadurch gekennzeichnet,**
daß die Anpreßvorrichtung (6) mehrere Kolben-Zylinder-Einheiten (8) aufweist.

3. Vorrichtung nach Anspruch 1 oder 2,
**dadurch gekennzeichnet**,
daß der Druckraum (17) der Kolben-Zylinder-Einheit (8) von mindestens einer quer zur Preßrichtung verlaufenden, in Bahnlaufrichtung (20) in Bezug auf ein Element (10 oder 11) der Kolben-Zylinder-Einheit (8) verschiebbaren und von diesem Element (10 oder 11) in Preßrichtung fixierten Scheibe (13) abgedichtet wird.

4. Vorrichtung nach einem der Ansprüche 1 bis 3,
**dadurch gekennzeichnet**,
daß das undurchlässige Band (4) über die Anpreßvorrichtung (6) hydrodynamisch abgestützt ist.

5. Vorrichtung nach einem der Ansprüche 1 bis 4,
**dadurch gekennzeichnet**,
daß das undurchlässige Band (4) über die Anpreßvorrichtung (6) hydrostatisch abgestützt ist.

6. Vorrichtung nach Anspruch 5,
**dadurch gekennzeichnet**,
daß das Stützelement (7) in der zum Band (4) gerichteten Lauffläche Lagertaschen (16) oder Öffnungen von Bohrungen (22) besitzt.

7. Vorrichtung nach Anspruch 6,
**dadurch gekennzeichnet**,
daß die Lagertaschen (16) oder die Öffnungen der Bohrungen (22) mit den Druckräumen (17) der Kolben-Zylinder-Einheiten (8) in Verbindung stehen.

8. Vorrichtung nach einem der Ansprüche 1 bis 7,
**dadurch gekennzeichnet**,
daß der Anschlag (12) bezüglich seiner Endbegrenzung in Bahnlaufrichtung (20) veränderbar ist.

9. Vorrichtung nach einem der Ansprüche 1 bis 8,
**dadurch gekennzeichnet**,
daß die Anpreßvorrichtung (6) eine konkave Anpreßfläche bildet und die gegenüberliegende Preßfläche (3) eine rotierende Gegenwalze (5) ist.

10. Vorrichtung nach einem der Ansprüche 1 bis 9,
**dadurch gekennzeichnet**,
daß das Stützelement (7) mindestens zwei Kolben-Zylinder-Einheiten (8) besitzt, die in Bahnlaufrichtung (20) hintereinander angeordnet und mit unterschiedlichem Druck versorgbar sind.

11. Vorrichtung nach einem der Ansprüche 1 bis 10,
**dadurch gekennzeichnet**,
daß das Stützelement (7) mehrere quer zur Bahnlaufrichtung (20) angeordnete Kolben-Zylinder-Einheiten (8) besitzt, die mit unterschiedlichem Druck versorgbar sind.

## Claims

1. An apparatus for treating a pulp web (1), having two pressing surfaces (2, 3) exerting the treatment pressure on the pulp web (1) and forming an elongated press nip, with at least one pressing surface (2) being formed by a impermeable belt (4) movable in the long direction (20) of the web, which belt can be pressed via a hydraulic pressing device (6) towards the opposite pressing surface (3), the pressing device (6) consisting of at least one supporting element (7) which has at least one piston-cylinder unit (8) supplied with hydraulic pressure medium and acting towards the pressing surface (3), and an element (10, 11) of the piston-cylinder unit (8) being connected securely to a carrier part (21),
characterised in that the supporting element (7) is seated, together with the other element (11, 10) of the piston-cylinder unit (8) which is attached thereto, on or in the element (10, 11) connected to the carrier part (21) so as to be displaceable in the direction of pressing and in the long direction (20) of the web, the pressure chamber (17) of the piston-cylinder unit (8) which is formed between the two elements (10, 11) is sealed off by at least one seal (13, 14) arranged between these elements (10, 11) and permitting both relative displacement of the elements (10, 11) in the direction of pressing and also their relative displacement in the long direction of the web and the supporting element (7) is supported on a stop (12) fastened to the carrier part (21).

2. An apparatus according to Claim 1, characterised in that the pressing device (6) has a plurality of piston-cylinder units (8).

3. An apparatus according to Claim 1 or 2,
characterised in that the pressure chamber (17) of the piston-cylinder unit (8) is sealed off by at least one disc (13) extending transversely to the direction of pressing, displaceable in the long direction (20) of the web relative to an element (10 or 11) of the piston-cylinder unit (8) and fixed by this element (10 or 11) in the direction of pressing.

4. An apparatus according to one of Claims 1 to 3, characterised in that the impermeable belt (4) is supported hydrodynamically via the pressing device (6).

5. An apparatus according to one of Claims 1 to 4, characterised in that the impermeable belt (4) is supported hydrostatically via the pressing device (6).

6. An apparatus according to Claim 5, characterised in that the supporting element (7) has bearing pockets (16) or openings of bores (22) in the running surface directed towards the belt (4).

7. An apparatus according to Claim 6, characterised in that the bearing pockets (16) or the openings of the bores (22) communicate with the pressure chambers (17) of the piston-cylinder units (8).

8. An apparatus according to one of claims 1 to 7, characterised in that the stop (12) can be altered with respect to its end limit in the long direction (20) of the web.

9. An apparatus according to one of claims 1 to 8, characterised in that the pressing device (6) forms a concave pressing surface and the opposing pressing surface (3) is a rotating mating roll (5).

10. An apparatus according to one of Claims 1 to 9, characterised in that the supporting element (7) has at least two piston-cylinder units (8) which are arranged in series in the long direction (20) of the web and can be supplied with different pressures.

11. An apparatus according to one of claims 1 to 10, characterised in that the supporting element (7) has a plurality of piston-cylinder units (8) arranged transversely to the long direction (20) of the web which can be supplied with different pressures.

## Revendications

1. Dispositif de traitement d'une nappe de matière fibreuze (1) avec deux surfaces de pression (2, 3) exerçant la pression de traitement sur la nappe de matière fibreuse (1), et formant une fente de pression prolongée, dans lequel au moins une surface de pression (2) est formée par une bande (4) imperméable, déplaçable dans le sens de passage de la nappe, qui peut être pressée, par l'intermédiaire d'un dispositif de pression (6) hydraulique, vers la surface de pression (3) opposée, le dispositif de pression (6) est constitué d'au moins un élément d'appui (1), qui dispose d'au moins une unité à cylindre et piston (8) alimentée en fluide hydraulique sous pression, agissant vers la surface de pression (3) et un élément (10, 11) de l'unité à cylindre et piston (8) est solidaire d'un élément de support (21), caractérisé en ce que l'élément d'appui (7) repose sur ou dans l'élément (10, 11), relié avec l'élément de support (21), de manière à pouvoir coulisser conjointement avec l'autre élément (11, 10), fixé sur l'élément d'appui (7) de l'unité à cylindre et piston (8), dans le sens de pression et dans le sens (20) de passage de la nappe, en ce que la chambre de pression (17), formée entre les deux éléments (10, 11) de l'unité à cylindre et piston (8), est rendue étanche par au moins une étanchéité (13, 14), placée entre ces éléments (10, 11), autorisant un coulissement relatif des éléments (10, 11) dans le sens de pression ainsi que leur étanchéité relative dans le sens de passage de la nappe, et en ce que l'élément d'appui (7) prend appui contre une butée (12), fixée sur l'élément de support (21).

2. Dispositif selon la revendication 1, caractérisé en ce que le dispositif de pression (6) comporte plusieurs unités à cylindre et piston (8).

3. Dispositif selon la revendication 1 ou 2, caractérisé en ce que la chambre de pression (17) de l'unité à cylindre et piston (8) est rendue étanche par au moins un disque (13) s'étendant transversalement au sens de pression, pouvant coulisser dans le sens de passage (20) de la nappe, par rapport à un élément (10 ou 11) de l'unité à cylindre et piston (8) et fixé par cet élément (10 ou 11), dans le sens de pression.

4. Dispositif selon l'une des revendications 1 à 3, caractérisé en ce que la bande (4) imperméable est soutenue de manière hydrodynamique par le dispositif de pression (6).

5. Dispositif selon l'une des revendications 1 à 4, caractérisé en ce que la bande (4) imperméable est soutenue de manière hydrostatique par le dispositif de pression (6).

6. Dispositif selon la revendication 5, caractérisé en ce que l'élément d'appui (7) possède des poches de palier (16) ou des ouvertures de perçages (22), dans la surface de roulement dirigée vers la bande (4).

7. Dispositif selon la revendication 6, caractérisé en ce que les poches de palier (16) ou les ouvertures des perçages (22) sont en liaison avec les chambres de pression (17) des unités à cylindre et piston (8).

8. Dispositif selon l'une des revendications 1 à 7, caractérisé en ce que la butée (12) est variable en ce qui concerne sa limitation finale dans le sens de passage (20) de la nappe.

9. Dispositif selon l'une des revendications 1 à 8, caractérisé en ce que le dispositif de pression (6) forme une surface de pression concave et la surface de pression (3) opposée est un contre-cylindre (5) rotatif.

10. Dispositif selon l'une des revendications 1 à 9, caractérisé en ce que l'élément d'appui (7) possède au moins deux unités à cylindre et piston (8), qui sont disposées l'une derrière l'autre dans le sens de passage (20) de la nappe et qui peuvent être alimentées avec une pression différente.

11. Dispositif selon l'une des revendications 1 à 10, caractérisé en ce que l'élément d'appui (7) possède plusieurs unités à cylindre et piston (8), disposées transversalement au sens de passage (20) de la nappe, qui peuvent être alimentées avec une pression différente.
